# EUROPÄISCHE PATENTSCHRIFT

(11) **EP 2 734 322 B1**
(45) Veröffentlichungstag und Bekanntmachung des Hinweises auf die Patenterteilung: **06.09.2017**
(21) Anmeldenummer: 12731009.2
(22) Anmeldetag: 04.07.2012
(51) Int. Cl.: B22C 9/10, B22D 15/02, F02F 1/18

(54) **GIEßKERN EINER GUSSFORM ZUR HERSTELLUNG EINES ZYLINDERS**
CASTING CORE OF A CASTING MOULD FOR PRODUCING A CYLINDER
NOYAU DE COULÉE D'UN MOULE POUR LA FABRICATION D'UN CYLINDRE

(30) Priorität: 18.07.2011 DE 102011079356
(43) Veröffentlichungstag der Anmeldung: 28.05.2014
(73) Patentinhaber: Mahle International GmbH, 70376 Stuttgart (DE)
(72) Erfinder: MAYER, Günther, 74357 Bönnigheim (DE); EIL, Thorsten, 70599 Stuttgart (DE); SCHWARZ, Jürgen, 74363 Güglingen-Eibensbach (DE)
(74) Vertreter: BRP Renaud & Partner mbB Rechtsanwälte Patentanwälte Steuerberater
(86) Internationale Anmeldenummer: PCT/EP2012/063048
(87) Internationale Veröffentlichungsnummer: WO 2013/010798

(56) Entgegenhaltungen:
- WO-A2-2012/010144
- DE-A1- 3 509 015
- DE-A1- 3 723 260
- DE-A1- 3 909 521
- DE-A1-102004 028 426
- DE-A1-102006 058 123
- JP-A- 1 309 774
- JP-A- 60 040 663
- US-A- 4 003 422
- US-A- 4 252 175

## Beschreibung

Die vorliegende Erfindung betrifft einen Gießkern für eine Gussform zur Herstellung eines Zylinders einer Brennkraftmaschine gemäß dem Oberbegriff des Anspruchs 1. Die Erfindung betrifft außerdem ein Verfahren zur Herstellung eines gegossenen Zylinders.

Aus der DE 35 09 015 A1 ist ein gattungsgemäßer Gießkern zum Gießen von aus Grauguss bestehenden Zylindern von Luft gekühlten Verbrennungsmotoren bekannt. Um dabei insbesondere ein hinsichtlich einer unerwünschten Lunkerbildung ungünstiges Abkühlverhalten optimieren zu können, wird ein Kern vorgesehen aus einer mit Bohrungen versehenen kompakten Metallkühlbüchse, die allseitig mit einer Sandverkleidung versehen ist. Mit diesem Gießkern mit intensiver Wärmeabfuhr wird bei der Erstarrung der in der Gussform befindlichen Graugussschmelze eine gezielte Formierung einer Gasdichte perlitischer Struktur der Zylinderwand, besonders der Fläche der Zylinderbohrung und einer die Wärmeleitung fördernden grauen Struktur in den Kühlrippen ermöglicht, wodurch hohe Qualitätsansprüche an die damit hergestellten Zylinder erfüllt werden sollen.

Generell besteht bei bekannten Gießverfahren zum Herstellen von gegossenen Zylindern für Brennkraftmaschinen das Problem, dass bei Verwendung eines Sandkernes eine ungleichmäßige Abkühlung des gegossenen Zylinders stattfindet, wodurch hohe Temperaturdifferenzen innerhalb des Zylinders auftreten. Diese vergleichsweise hohen Temperaturdifferenzen können zu einer Lunkerbildung, insbesondere auf einer späteren Zylinderlaufbahn, führen, was unbedingt zu vermeiden ist.

Die JP 60 040663 A offenbart einen Gießkern einer Gussform zur Herstellung eines Zylinders einer Brennkraftmaschine. Der Gießkern umfasst ein radial nach außen vorstehendes Teil und ist zweiteilig ausgebildet.

Die US 4,252,175 offenbart die Ausbildung eines zweiteiligen Gießkerns mit einem Sandkern und einem Stahlkern.

Die JP 1 309774 A behandelt einen zweiteiligen Gießkern aus Sand und mit einer Buchse aus Metall.

Die US 4,003,422 offenbart einen einteiligen Gießkern, der aus Sand ausgebildet sein kann. Eine Buchse ist aus Metall ausgebildet und stellt somit einen Stahlkern dar.

Die vorliegende Erfindung beschäftigt sich mit dem Problem, für einen Gießkern der gattungsgemäßen Art eine verbesserte oder zumindest eine alternative Ausführungsform anzugeben, die sich insbesondere durch ein verbessertes Wärmemanagement auszeichnet.

Dieses Problem wird erfindungsgemäß durch die Gegenstände der unabhängigen Ansprüche gelöst. Vorteilhafte Ausführungsformen sind Gegenstand der abhängigen Ansprüche.

Die vorliegende Erfindung beruht auf dem allgemeinen Gedanken, einen Gießkern einer Gussform zur Herstellung eines Zylinders einer Brennkraftmaschine, insbesondere zur Herstellung eines Aluminium-Zylinders eines Zweitaktmotors, nicht wie bisher einteilig aus Sand auszubilden, sondern erfindungsgemäß aus zwei Teilen, nämlich aus einem Sandkern und einem damit verbundenen Stahlkern. Hierbei wird vorzugsweise lediglich der obere Teil des Gießkerns, also derjenige Bereich, der später einem Brennraum des Zylinders zugeordnet ist, aus Sand ausgebildet, wogegen ein unterer Bereich, also derjenige Bereich, der einer späteren Zylinderlauffläche zugeordnet ist, aus Stahl ausgebildet wird. Der Stahlkern nimmt dabei im Vergleich zum Sandkern deutlich mehr Wärme auf und führt diese vergleichsweise ab, wodurch es insbesondere im Bereich der Zylinderlauffläche zu einer deutlich erhöhten Temperaturdifferenz zwischen der Zylinderlauffläche (Oberfläche) und weiter innen kommt und dadurch Lunker vermieden bzw. zumindest reduziert werden können. Da derartige Lunker insbesondere im Bereich der späteren Zylinderlaufflächen äußerst kritisch sind, wird in besonders diesem Bereich der Stahlkern eingesetzt, um zusammen mit der außenliegenden und ebenfalls aus Metall ausgebildeten Kokille eine möglichst rasche/gleichmäßige Abkühlung des gegossenen Zylinders zu erreichen. Durch den aus Stahl ausgebildeten Kern erfolgt nun im Bereich der Zylinderlauffläche eine ebenso rasche Abkühlung nach innen wie nach außen zur Stahlkokille, wodurch die sich unter Umständen bildenden Lunker ins Innere der Zylinderwand gedrängt werden und zwar so tief, dass diese bei einer späteren Bearbeitung nicht mehr geöffnet werden. Im Bereich des späteren Brennraums hingegen ist der Gießkern weiterhin durch einen Sandkern gebildet, wodurch insbesondere schwierige Gießgeometrien, insbesondere auch Hinterschnitte, herstellbar sind. Der wesentliche Vorteil des erfindungsgemäßen Gießkerns liegt darin, dass die Lunkerbildung zumindest stark reduziert oder vorzugweise gänzlich vermieden wird und selbst beim Auftreten von Lunkern diese so tief in der Zylinderwand angeordnet sind, dass sie bei einem späteren Bearbeitungsschritt, bspw. bei einem Drehen oder Honen, nicht geöffnet werden und dadurch die Zylinderlaufeigenschaften nicht negativ beeinträchtigen. Erfindungsgemäß greift der Sandkern über einen Dorn in eine entsprechende Ausnehmung am Stahlkern ein. Der Sandkern ist dabei vorzugsweise formschlüssig mit dem Stahlkern verbunden, wodurch die Handhabbarkeit des aus dem Sandkern und dem Stahlkern gebildeten Gießkerns deutlich vereinfacht wird.

Bei einer vorteilhaften Weiterbildung der erfindungsgemäßen Lösung sind/ist der Sandkern und/oder der Stahlkern jeweils massiv ausgebildet. Durch die massive Ausbildung des Sandkerns und/oder des Stahlkerns sind diese vergleichsweise robust und dadurch bestens geeignet für den Einsatz in modernen Gießereien. Zugleich ermöglicht eine massive Ausbildung, insbesondere des Stahlkerns, auch eine deutlich verbesserte Wärmeaufnahme und damit eine deutlich verbesserte Wärmeabfuhr, wodurch ein gleichmäßiges Erstarren bzw. Erkalten des Zylinders erreicht werden kann.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Dabei zeigen, jeweils schematisch,
- Fig. 1: einen erfindungsgemäßen Gießkern in einer Ansicht,
- Fig. 2: eine Schnittdarstellung durch den erfindungsgemäßen Gießkern entlang der Schnittebene A-A.

Entsprechend den Fig. 1 und 2, weist ein erfindungsgemäßer Gießkern 1 einer im übrigen nicht dargestellten Gussform zur Herstellung eines ebenfalls nicht dargestellten Zylinders einer Brennkraftmaschine, insbesondere zur Herstellung eines Zylinders eines Zweitaktmotors, einen Sandkern 2 sowie einen damit verbundenen Stahlkern 3 auf. Demzufolge ist der Gießkern 1 zweiteilig ausgebildet, wobei der Sandkern 2 einen Bereich eines späteren Brennraums des Zylinders zumindest teilweise abdeckt, wogegen der Stahlkern 3 einen Bereich einer späteren Zylinderlauffläche zumindest teilweise abdeckt. Insbesondere im Bereich der späteren Zylinderlauffläche ist das Auftreten von Lunkern äußerst kritisch, da dadurch die Kolbenlaufeigenschaften negativ beeinträchtigt werden können. Es gilt demzufolge derartige Lunker unbedingt zu vermeiden. Solche Lunker entstehen insbesondere dadurch, dass der gegossene Zylinder ungleichmäßig und mit großen Temperaturdifferenzen erstarrt, was insbesondere bei der Verwendung von bisher üblichen und ganz aus Sand ausgebildeten Gießkernen an der Tagesordnung war. Hier kann der erfindungsgemäße Sandkern 1 Abhilfe schaffen, indem er im Bereich einer späteren Zylinderlauffläche aus dem Stahlkern 3 gebildet ist und dadurch eine vergleichsweise hohe Wärmeabfuhr ermöglicht. Die hohe Wärmeabfuhr insbesondere im Bereich der späteren Zylinderlauffläche bewirkt eine geringe Temperaturdifferenz des erkaltenden Zylinders zwischen dem innenliegenden Stahlkern 3 und der außenliegenden, nicht gezeigten Kokille. Die Kokille bildet dabei eine Außenform der Gussform, wogegen der Gießkern 1 die Innenform der Gussform darstellt. Gleichzeit drängt der Stahlkern 3 durch eine hohe Abkühlgeschwindigkeit die sich bildenden Lunker so tief ins Innere der Zylinderwand, dass sie auch bei einer späteren Bearbeitung nicht mehr geöffnet werden.

Durch die Ausbildung des Gießkerns 1 im Bereich des späteren Brennraums des Zylinders aus Sand bzw. aus dem erfindungsgemäßen Sandkern 2 ist es möglich, selbst komplizierte Geometrien in diesem Bereich, insbesondere auch Hinterschnitten, gießen zu können.

Betrachtet man die Fig. 2, so kann man erkennen, dass der Sandkern 2 einen Dorn 4 aufweist, der in eine entsprechende Ausnehmung 5 am Stahlkern 3 eingreift. Selbstverständlich ist auch die Ausbildung eines derartigen Dorns 4 am Stahlkern 3 und die entsprechende Ausbildung der Ausnehmung 5 am Sandkern 2 denkbar. Über den Dorn 4 und die zugehörige Ausnehmung 5 kann eine formschlüssige Verbindung zwischen dem Sandkern 2 und dem Stahlkern 3 erreicht werden.

Wie der Fig. 2 weiter zu entnehmen ist, sind/ist der Sandkern 2 und/oder der Stahlkern 3 massiv ausgebildet, wodurch insbesondere im Bereich des Stahlkerns 3 eine hohe und eine rasche Wärmeabfuhr erfolgen kann. Stahl besitzt dabei gegenüber Sand eine deutlich verbesserte Wärmeleitfähigkeit. Zusätzlich können im Stahlkern 3 Öffnungen 6 vorgesehen sein, über welche bspw. eine Entlüftung oder Kühlen erfolgen kann.

Der erfindungsgemäße Gießkern 1 wird zum Herstellen von gegossenen Zylindern benutzt und bei diesem Verfahren von einer nicht gezeigten Kokille umgeben. Zusammen mit der Kokille stellt der Gießkern die Gussform dar. Das zum Gießen des Zylinders verwendete Material kann bspw. Stahlguss aber auch Leichtmetall, wie bspw. Aluminium sein.

Mit dem erfindungsgemäßen Gießkern 1 sind eine gleichmäßige Abkühlung des gegossenen Zylinders von innen und außen und damit verbunden eine deutlich reduzierte Lunkerbildung im Bereich der kritischen Bereiche zu erreichen, wodurch die Qualität der so hergestellten Zylinder deutlich gesteigert werden kann. Bilden sich wider Erwarten trotzdem Lunker bzw. Einschlüsse, so sind diese üblicherweise so tief im Zylinder angeordnet, dass sie bei einem späteren Bearbeitungsschritt, bspw. bei einem Schleifen, Drehen oder Honen, nicht offengelegt werden und dadurch unschädlich sind.

## Patentansprüche

1. Gießkern (1) einer Gussform zur Herstellung eines Zylinders einer Brennkraftmaschine, insbesondere eines Zweitaktmotors,
wobei der Gießkern (1) zweiteilig ausgebildet ist, nämlich aus einem Sandkern (2) und einem damit verbundenen Stahlkern (3),
**dadurch gekennzeichnet,**
**dass** der Sandkern (3) über einen Dorn in eine entsprechende Ausnehmung (5) am Stahlkern (2) eingreift.

2. Gießkern nach Anspruch 1,
**dadurch gekennzeichnet,**
**dass** der Sandkern (2) einen Bereich des späteren Brennraums des Zylinders zumindest teilweise abdeckt, wogegen der Stahlkern (3) einen Bereich einer späteren Zylinderlauffläche zumindest teilweise abdeckt.

3. Gießkern nach Anspruch 1 oder 2,
**dadurch gekennzeichnet,**
**dass** der Sandkern (2) formschlüssig mit dem Stahlkern (3) verbunden ist.

4. Gießkern nach einem der Ansprüche 1 bis 3,
**dadurch gekennzeichnet,**
**dass** der Sandkern (2) und/oder der Stahlkern (3) massiv ausgebildet sind.

5. Verfahren zur Herstellung eines gegossenen Zylinders, bei dem eine Kokille als Außenform und ein Gießkern (1) nach einem der Ansprüche 1 bis 5 als Innenform eingesetzt werden.

6. Verfahren nach Anspruch 5,
**dadurch gekennzeichnet,**
**dass** der zwischen der Außenform und der Innenform verbleibende Hohlraum mit Metall, insbesondere mit Aluminium ausgegossen wird.

## Claims

1. Casting core (1) of a casting mould for producing a cylinder of an internal combustion engine, in particular of a two-stroke engine,
wherein the casting core (1) is configured in two parts, namely a sand core (2) and a steel core (3) connected thereto,
**characterised in that**
the sand core (3) engages by means of a rod in a corresponding recess (5) on the steel core (2).

2. Casting core according to claim 1,
**characterised in that**
the sand core (2) at least partially covers a region of the future combustion space of the cylinder, whereas the steel core (3) at least partially covers a region of the future cylinder running surface.

3. Casting core according to claim 1 or 2,
**characterised in that**
the sand core (2) is connected to the steel core (3) with a form fit.

4. Casting core according to one of claims 1 to 3,
**characterised in that**
the sand core (2) and/or the steel core (3) are solidly configured.

5. Method for producing a cast cylinder, in which a shell is used as an outer mould and a casting core (1) according to one of claims 1 to 5 is used as an inner mould.

6. Method according to claim 5,
**characterised in that**
a metal, in particular aluminium, is cast into the cavity remaining between the outer mould and the inner mould.

## Revendications

1. Noyau de coulée (1) d'un moule pour la fabrication d'un cylindre d'un moteur à combustion interne, en particulier d'un moteur à deux temps, dans lequel le noyau de coulée (1) est réalisé en deux parties, à savoir un noyau en sable (2) et un noyau en acier (3) assemblé au noyau en sable, **caractérisé en ce que** le noyau en sable (3) s'engage par l'intermédiaire d'un mandrin dans un évidement correspondant (5) au niveau du noyau en acier (2).

2. Noyau de coulée selon la revendication 1,
**caractérisé en ce que**
le noyau en sable (2) recouvre au moins partiellement une zone de la future chambre de combustion du cylindre tandis que le noyau en acier (3) recouvre au moins partiellement une zone d'une future surface de glissement de cylindre.

3. Noyau de coulée selon la revendication 1 ou 2,
**caractérisé en ce que**
le noyau en sable (2) est assemblé au noyau en acier (3) par concordance de forme.

4. Noyau de coulée selon l'une des revendications 1 à 3,
**caractérisé en ce que**
le noyau en sable (2) et/ou le noyau en acier (3) sont réalisés massifs.

5. Procédé de fabrication d'un cylindre coulé, dans lequel une coquille est utilisée comme moule extérieur et un noyau de coulée (1) selon l'une des revendications 1 à 5 est utilisé comme moule intérieur.

6. Procédé selon la revendication 5,
**caractérisé en ce que**
l'espace vide restant entre le moule extérieur et le moule intérieur est rempli par coulée de métal, en particulier d'aluminium.
